# FASCICULE DE BREVET EUROPEEN

(11) **EP 3 165 705 B1**
(45) Date de publication et mention de la délivrance du brevet: **06.06.2018**
(21) Numéro de dépôt: 16002197.8
(22) Date de dépôt: 12.10.2016
(51) Int. Cl.: E06B 9/28

(54) **DISPOSITIF DE JALOUSIE ET SON PROCÉDÉ DE MONTAGE**
JALOUSIEVORRICHTUNG UND MONTAGEVERFAHREN
JALOUSIE DEVICE AND METHOD FOR INSTALLING THE SAME

(30) Priorité: 03.11.2015 FR 1560530
(43) Date de publication de la demande: 10.05.2017
(73) Titulaire: Profils Systèmes, 34670 Baillargues (FR)
(72) Inventeur: Reinert, Aymeric, 30670 Aigues Vives (FR); Esclapez, Frédéric, 34400 Saint Series (FR); Derre, Christophe, 30670 Aigues Vives (FR)
(74) Mandataire: Godard, Xavier

(56) Documents cités:
- WO-A1-2008/006177
- CN-U- 202 611 536

## Description

### DOMAINE D'APPLICATION DE L'INVENTION

La présente invention a trait au domaine des menuiseries de type jalousie et notamment aux adaptations permettant d'entraîner les lames dans les meilleures conditions.

### DESCRIPTION DE L'ART ANTÉRIEUR

Une jalousie est un dispositif de fermeture de fenêtre composé de lamelles mobiles, soit verticales, soit horizontales tels le store à lames, le store vénitien, etc...

Il existe des dispositifs tel celui décrit dans le document CN 202611536, formés d'une menuiserie comprenant un cadre fixe soutenant et guidant en rotation des lamelles. Afin de mettre en oeuvre la rotation synchronisée de l'ensemble des lamelles, ces dernières sont associées à une barre entraîneuse. Cette barre entraîneuse peut se déplacer en translation dans un des profilés du cadre. La liaison entre les lamelles et ladite barre entraîneuse est classiquement réalisée par des manivelles reliant chaque lame à la barre entraîneuse afin de transformer le mouvement en translation de la barre entraîneuse dans le profilé de cadre en un mouvement en rotation des lames. Ladite manivelle forme un bras avec deux extrémités dont une première extrémité est percée d'un orifice dans lequel s'engage une vis comprenant une tige et une tête cylindrique.

On comprend alors qu'il est nécessaire non seulement d'usiner les profils des profilés supportant les arbres de rotation des lamelles mais également la barre entraîneuse. Il est de plus nécessaire que ces usinages soient d'une très grande précision pour qu'au final, les lamelles soient parfaitement alignées et fonctionnent toujours en même temps.

### DESCRIPTION DE L'INVENTION

Partant de cet état de fait et d'un cahier des charges préétabli, la demanderesse a mené des recherches visant à améliorer la liaison entre les lamelles et la barre entraîneuse afin de la rendre plus simple, d'en faciliter la fabrication d'en améliorer la fiabilité et d'en diminuer le coût. Ces recherches ont abouti à la conception et à la réalisation d'un nouveau dispositif de jalousie permettant d'obvier aux inconvénients de l'art antérieur.

Ce dispositif de jalousie comprend un cadre de profilés avec deux profilés en vis-à-vis assurant, en étant percés d'alésages coaxiaux, le support et le guidage en rotation des arbres d'une pluralité de lamelles tournantes,
au moins un des deux profilés en vis-à-vis accueillant une barre entraîneuse glissant à l'intérieur du profilé,
une manivelle reliant chaque arbre de lamelle à ladite barre entraîneuse.

Ladite manivelle forme un bras avec deux extrémités dont :
- une première extrémité est solidaire de l'arbre de la lamelle,
- une deuxième extrémité est percée d'un orifice dans lequel s'engage une vis comprenant une tige et une tête cylindrique.

Selon l'invention, le dispositif de jalousie est remarquable en ce que la vis se fixe à la barre entraîneuse par auto perçage, la tête de la vis présentant un diamètre inférieur au diamètre dudit orifice de façon à ce que ladite tête serve d'arbre de rotation à la deuxième extrémité de la manivelle.

Cette caractéristique est particulièrement avantageuse en ce que l'usinage préalable de la barre entraîneuse est supprimé. De plus, il n'est plus nécessaire de réaliser un positionnement précis, du fait qu'en position fermée, l'orifice percé dans la deuxième extrémité de la manivelle sert de gabarit de positionnement à la vis autoperceuse. La jonction des manivelles avec la barre entraîneuse se fait de façon indépendante d'une lamelle à l'autre.

Selon une autre caractéristique particulièrement avantageuse de l'invention, ladite vis comprend une surface sous tête préformée d'un crantage. Ainsi, la vis ne détériore pas le filet qu'elle a usiné dans la barre entraîneuse lors de son installation. De plus, la liaison pivot constituée avec l'orifice pratiqué dans la manivelle ne peut pas conduire à un dévissage de la vis.

Selon une autre caractéristique particulièrement avantageuse de l'invention, ladite première extrémité de la manivelle comprend un alésage coopérant avec un arbre solidaire de la lamelle de façon à s'y fixer.

Selon une autre caractéristique particulièrement avantageuse de l'invention, ladite première extrémité de la manivelle est préformée d'une projection sur laquelle vient s'engager l'extrémité de lamelle et servant d'arbre de rotation à la lamelle.

Selon une autre caractéristique particulièrement avantageuse de l'invention, ladite projection adopte un profil carré fendu s'introduisant dans une âme creuse à profil carré correspondant préformée dans la lamelle à des fins de mise en position et d'entraînement, le profil carré fendu s'épanouissant dans l'âme creuse sous l'action d'une vis à des fins de serrage.

Selon une autre caractéristique particulièrement avantageuse de l'invention, ladite barre entraîneuse adopte un profil en U entre les branches duquel la vis auto-perceuse est introduite.

Les recherches de la demanderesse ont également débouché sur la conception d'un procédé de montage d'un dispositif de jalousie conforme à l'invention où le dispositif comprend un cadre de profilés avec deux profilés en vis-à-vis assurant, en étant percés d'alésages coaxiaux, le support et le guidage en rotation des arbres d'une pluralité de lamelles tournantes,
au moins un des deux profilés en vis-à-vis accueillant une barre entraîneuse glissant à l'intérieur du profilé,
une manivelle reliant chaque arbre de lamelle à ladite barre entraîneuse,
ladite manivelle formant un bras avec deux extrémités :
- une première extrémité solidaire de l'arbre de la lamelle,
- une deuxième extrémité étant percée d'un orifice dans lequel s'engage une vis en venant se fixer à la barre entraîneuse par auto perçage, la vis comprenant une tige et une tête, cette dernière présentant un diamètre inférieur au diamètre dudit orifice de façon à ce que la tête serve d'arbre de rotation à la deuxième extrémité de la manivelle,
ladite première extrémité de la manivelle étant préformée d'une projection sur laquelle vient s'engager l'extrémité de lamelle et servant d'arbre de rotation à la lamelle.

Ce procédé est remarquable en ce qu'il comprend les opérations suivantes :
- installation des projections des manivelles dans les alésages des profilés,
- fixation des manivelles sur les lamelles,
- installation de la barre entraîneuse dans le profilé,
- mise en position fermée d'une première lamelle,
- vissage d'une vis auto-perceuse dans la barre entraîneuse en utilisant l'orifice de la deuxième extrémité de la lamelle comme gabarit de positionnement,
- poursuite du vissage jusqu'à la mise en appui de la tête de vis sur la barre entraîneuse et positionnement de la tête de vis comme maneton de pivotement de la manivelle.

Une deuxième lamelle est ensuite mise en position fermée et ainsi de suite.

On comprend qu'un tel procédé nécessite beaucoup moins de temps et de précision dans l'usinage de la barre entraîneuse.

Les concepts fondamentaux de l'invention venant d'être exposés ci-dessus dans leur forme la plus élémentaire, d'autres détails et caractéristiques ressortiront plus clairement à la lecture de la description qui suit et en regard des dessins annexés, donnant à titre d'exemple non limitatif, un mode de réalisation d'un dispositif de jalousie et d'un procédé de montage conformes à l'invention.

### BRÈVE DESCRIPTION DES DESSINS

La figure 1 est un dessin schématique d'une vue partielle en perspective d'un mode de réalisation d'un dispositif de jalousie avec les lamelles en position fermée conforme à l'invention;
La figure 2 est un dessin schématique d'une vue de côté du détail du positionnement lors du montage des manivelles de trois lames dans des positions différentes;
La figure 3 est un dessin schématique d'une vue de côté du détail de positionnement lors du montage des manivelles de trois lames avec une lame en position fermée et associée à la barre entraîneuse;
La figure 4 est un dessin schématique d'une vue de côté du dispositif de la figure 1 du détail de positionnement après montage des manivelles de trois lames en position fermée;
La figure 5 est un dessin schématique d'une vue extérieure de côté d'un mode de réalisation de la vis conforme à l'invention;
La figure 6 est un dessin schématique d'une vue extérieure de dessus de la vis de la figure 5;
La figure 7 est un dessin schématique d'une vue partielle de dessus en coupe avec un plan de coupe passant par les deux axes de rotation d'une manivelle;
La figure 8 est un dessin schématique d'une vue partielle en perspective éclatée de la liaison de la manivelle avec l'extrémité d'une lamelle.

### DESCRIPTION D'UN MODE PRÉFÉRÉ DE RÉALISATION

Comme illustré sur le dessin de la figure 1, le dispositif de jalousie référencé D dans son ensemble comprend un cadre fixe dont deux montants 100 et 200 sont illustrés. Ce cadre fixe soutient et guide en rotation des lamelles 300. Afin de mettre en oeuvre la rotation synchronisée de l'ensemble des lamelles, ces dernières sont associées à une barre entraîneuse 400. Cette barre entraîneuse 400 se déplace en translation selon la double flèche F1 dans le montant 100.

Comme cela apparaît plus en détails sur le dessin de la figure 2, la liaison entre les lamelles 300 et ladite barre entraîneuse 400 est réalisée par des manivelles 500 reliant chaque lamelle 300 à la barre entraîneuse 400 afin de transformer le mouvement en translation de la barre entraîneuse 400 dans le profilé 100 selon la double flèche F1, en un mouvement en rotation des lames 300 selon la double flèche F2.

Le profilé du montant 100 et celui de la barre entraîneuse 400 sont préformés pour assurer l'accueil et le guidage du mouvement de translation de la barre 400. Comme illustrée sur le dessin de la figure 7, ladite barre est constituée par un profilé en U. Selon un mode de réalisation préféré, cette barre est en aluminium.

Comme illustrées sur les dessins des figures 7 et 8, les lames 300 sont équipées sur leur rebord supérieur d'une âme creuse 310 à section carrée. Ladite manivelle 500 est préformée à une première extrémité d'une projection 510 traversant la paroi du profilé du montant 100. Cette projection 510 présente une base cylindrique autorisant la liaison pivot guidée par l'orifice pratiqué dans le montant 100. Son extrémité distale est en outre préformée pour adopter un profil carré fendu s'introduisant dans l'âme creuse 310 à section carrée préformée dans la lamelle 300 à des fins de mise en position et d'entraînement. La partie fendue de la projection 510 d'épanouit dans l'âme creuse sous l'action d'une vis 530 à des fins de serrage.

La deuxième extrémité de la manivelle 500 est percée d'un orifice 520 d'axe parallèle à l'axe de rotation dé la lamelle 300. Comme illustré sur le dessin de la figure 3, une fois la lamelle 300 pivotée en position fermée, cet orifice 520 se trouve positionné face à l'espace séparant les branches du U de la barre entraîneuse et sert de gabarit de positionnement à une vis 600 qui vient se fixer à la barre entraîneuse 400 par auto-perçage.

En effet, comme illustrée sur les dessins des figures 5 et 6, la vis 600 est une vis en acier inoxydable et autoperceuce, comprenant une tige 610 et une tête cylindrique 620. Le diamètre de la tête 620 est inférieur au diamètre dudit orifice 520 de façon à ce que la tête 620 serve d'arbre de rotation à la deuxième extrémité de la manivelle 500 et donc de maneton à la manivelle 500.

La surface 621 inférieure d'appui de la tête 620 qui vient en contact direct avec la surface de la barre entraîneuse 400, est préformée d'un crantage. Comme illustrée, cette vis auto-perceuse 600 est équipée d'une extrémité aplatie.

De telles caractéristiques évitent avantageusement l'usinage préalable de la barre entraîneuse et permettent d'envisager le procédé de montage décrit ci-dessous.
Le procédé comprend les opérations préalables suivantes :
- installation des projections des manivelles dans les alésages des profilés,
- fixation des lamelles sur les projections des manivelles, et
- installation de la barre entraîneuse dans le profilé;
Une fois réalisées ces opérations, comme illustrée par le passage du dessin de la figure 2 à celui de la figure 3, la lamelle 300 disposée en bas est pivotée en position fermée.
Une vis 600 vient alors se visser dans la barre entraîneuse 400 en utilisant l'alésage 520 de la deuxième extrémité de la manivelle 500 comme gabarit de positionnement.
Le vissage est poursuivi jusqu'à la mise en appui de la tête de vis 620 sur les extrémités des barres du U de la barre entraîneuse 400 conduisant au positionnement de la tête 620 comme maneton de pivotement de la manivelle 500.
Cette opération est renouvelée pour chaque lame 300 et permet d'obtenir le montage illustré sur le dessin de la figure 4, où toutes les pièces se trouvent parfaitement positionnées pour autoriser une mise en mouvement synchronisée de l'ensemble des lamelles.

On comprend que le dispositif de jalousie et son procédé de montage qui viennent d'être ci-dessus décrits et représentés l'ont été en vue d'une divulgation plutôt que d'une limitation. Bien entendu, divers aménagements, modifications et améliorations pourront être apportés à l'exemple ci-dessus, sans pour autant sortir du cadre de l'invention comme défini dans les revendications.

## Revendications

1. Dispositif (D) de jalousie comprenant un cadre de profilés avec deux profilés (100, 200) en vis-à-vis assurant, en étant percés d'alésages coaxiaux, le support et le guidage en rotation des arbres d'une pluralité de lamelles tournantes (300),
au moins un des deux profilés en vis-à-vis accueillant une barre entraîneuse (400) glissant à l'intérieur du profilé (100),
une manivelle (500) reliant chaque arbre de lamelle (300) à ladite barre entraîneuse (400),
ladite manivelle (500) formant un bras avec deux extrémités dont :
- une première extrémité est solidaire de l'arbre de la lamelle (300),
- une deuxième extrémité est percée d'un orifice (520) dans lequel s'engage une vis (600) comprenant une tige (610) et une tête cylindrique (620),
**CARACTÉRISÉ PAR LE FAIT QUE** la vis se fixe à la barre entraîneuse (400) par auto perçage, la tête (620) présentant un diamètre inférieur au diamètre dudit orifice (520) de façon à ce que ladite tête (620) serve d'arbre de rotation à la deuxième extrémité de la manivelle (520).

2. Dispositif (D) selon la revendication 1, **CARACTÉRISÉ PAR LE FAIT QUE** ladite vis (600) comprend une surface (621) sous tête (620) préformée d'un crantage.

3. Dispositif (D) selon la revendication 1, **CARACTÉRISÉ PAR LE FAIT QUE** ladite première extrémité de la manivelle (500) comprend un alésage coopérant avec un arbre solidaire de la lamelle (300) de façon à s'y fixer.

4. Dispositif (D) selon la revendication 1, **CARACTÉRISÉ PAR LE FAIT QUE** ladite première extrémité de la manivelle (500) est préformée d'une projection (510) sur laquelle vient s'engager l'extrémité de lamelle (300) et servant d'arbre de rotation à la lamelle (300).

5. Dispositif (D) selon la revendication 4, **CARACTÉRISÉ PAR LE FAIT QUE** ladite projection (510) adopte un profil carré fendu s'introduisant dans une âme creuse (310) à profil carré correspondant préformée dans la lamelle (300) à des fins de mise en position et d'entraînement, le profil carré fendu s'épanouissant dans l'âme creuse sous l'action d'une vis (530) à des fins de serrage.

6. Dispositif (D) selon la revendication 1, **CARACTÉRISÉ PAR LE FAIT QUE** ladite barre entraîneuse (400) adopte un profil en U entre les branches duquel la vis auto-perceuse (600) est vissée.

7. Procédé de montage d'un dispositif de jalousie (D) selon la revendication 1, comprenant un cadre de profilés avec deux profilés (100 et 200) en vis-à-vis assurant, en étant percés d'alésages coaxiaux, le support et le guidage en rotation des arbres d'une pluralité de lamelles tournantes (300),
au moins un des deux profilés en vis-à-vis accueillant une barre entraîneuse (400) glissant à l'intérieur du profilé (100),
une manivelle (500) reliant chaque arbre de lamelle (300) à ladite barre entraîneuse (400),
ladite manivelle (500) formant un bras avec deux extrémités :
- une première extrémité solidaire de l'arbre de la lamelle (300),
- une deuxième extrémité étant percée d'un orifice (520) dans lequel s'engage une vis (600) en venant se fixer à la barre entraîneuse (400) par autoperçage, la vis comprenant une tige (610) et une tête (620), cette dernière présentant un diamètre inférieur au diamètre dudit orifice (520) de façon à ce que la tête (620) serve d'arbre de rotation à la deuxième extrémité de la manivelle (500),
ladite première extrémité de la manivelle (500) étant préformée d'une projection (510) sur laquelle vient s'engager l'extrémité de lamelle (300) et servant d'arbre de rotation à la lamelle (300), **CARACTÉRISÉ EN CE QU'**il comprend les opérations suivantes :
- installation des projections (510) des manivelles dans les alésages des profilés (100 et 200),
- fixation des manivelles (500) sur les lamelles (300),
- installation de la barre entraîneuse (400) dans le profilé (100),
- mise en position fermée d'une première lamelle (300),
- vissage de la vis auto-perceuse (600) sur la barre entraîneuse (400) en utilisant l'alésage (520) de la deuxième extrémité de la manivelle (500) comme gabarit de positionnement,
- poursuite du vissage jusqu'à la mise en appui de la tête (620) de vis (600) sur la barre entraîneuse (400) et positionnement de la tête (620) comme maneton de pivotement de la manivelle (500).

## Patentansprüche

1. Jalousievorrichtung (D), umfassend einen Profilrahmen mit zwei einander zugewandten Profilen (100, 200), die, indem sie mit koaxialen Bohrungen versehen sind, die Abstützung und Rotationsführung von Wellen mehrerer rotierender Lamellen (300) gewährleisten, wobei
mindestens eines der beiden einander zugewandten Profile eine Antriebsstange (400) aufnimmt, die innerhalb des Profils (100) gleitet,
eine Kurbel (500) jede Lamellenwelle (300) mit der Antriebsstange (400) verbindet,
diese Kurbel (500) einen Arm mit zwei Enden bildet, von denen:
- ein erstes Ende mit der Lamellenwelle (300) fest verbunden ist,
- ein zweites Ende mit einer Öffnung (520) versehen ist, in die eine Schraube (600) mit einem Schaft (610) und einem zylindrischen Kopf (620) eingreift,
**dadurch gekennzeichnet, dass** die Schraube sich selbstbohrend an der Antriebsstange (400) befestigt, wobei der Kopf (620) einen Durchmesser hat, der kleiner ist als der Durchmesser der Öffnung (520), sodass der Kopf (620) als rotierende Welle am zweiten Ende der Kurbel (520) dient.

2. Vorrichtung (D) gemäß Anspruch 1, **dadurch gekennzeichnet, dass** die Schraube (600) eine Fläche (621) unterhalb des Kopfes (620) aufweist, die mit einer Rastung vorgeformt ist.

3. Vorrichtung (D) gemäß Anspruch 1, **dadurch gekennzeichnet, dass** das erste Ende der Kurbel (500) eine Bohrung aufweist, die mit einer Welle zusammenwirkt, die mit der Lamelle (300) fest verbunden ist, sodass sie daran befestigt wird.

4. Vorrichtung (D) gemäß Anspruch 1, **dadurch gekennzeichnet, dass** das erste Ende der Kurbel (500) mit einem Vorsprung (510) vorgeformt ist, an dem das Ende der Lamelle (300) eingreift und der als Rotationswelle der Lamelle (300) dient.

5. Vorrichtung (D) gemäß Anspruch 4, **dadurch gekennzeichnet, dass** der Vorsprung (510) ein geschlitztes quadratisches Profil aufweist, das in einen hohlen Kern (310) eingeführt wird, der ein entsprechendes quadratisches Profil aufweist und in der Lamelle (300) für Positionierungs- und Antriebszwecke vorgeformt ist, wobei das geschlitzte quadratische Profil sich in dem hohlen Kern unter Einwirkung einer Schraube (530) zwecks Verklemmung öffnet.

6. Vorrichtung (D) gemäß Anspruch 1, **dadurch gekennzeichnet, dass** die Antriebsstange (400) ein U-förmiges Profil aufweist, zwischen deren Schenkeln die selbstbohrende Schraube (600) angeschraubt ist.

7. Montageverfahren einer Jalousievorrichtung (D) gemäß Anspruch 1, umfassend einen Profilrahmen mit zwei einander zugewandten Profilen (10 und 200), die, indem sie mit koaxialen Bohrungen versehen sind, die Abstützung und Rotationsführung von Wellen mehrerer rotierender Lamellen (300) gewährleisten, wobei
mindestens eines der beiden einander zugewandten Profile eine Antriebsstange (400) enthält, die innerhalb des Profils (100) gleitet,
eine Kurbel (500) jede Lamellenwelle (300) mit der Antriebsstange (400) verbindet,
diese Kurbel (500) einen Arm mit zwei Enden bildet:
- ein erstes mit der Lamellenwelle (300) fest verbundenes Ende,
- ein zweites mit einer Öffnung (520) versehenes Ende, in die eine Schraube (600) eingreift, wobei sie sich selbstbohrend an der Antriebsstange (400) befestigt, wobei die Schraube einen Schaft (610) und einen Kopf (620) umfasst, wobei letzterer einen Durchmesser aufweist, der kleiner als der Durchmesser der Öffnung (520) ist, sodass der Kopf (620) als eine rotierende Welle am zweiten Ende der Kurbel (500) dient,
das erste Ende der Kurbel (500) mit einem Vorsprung (510) vorgeformt ist, an dem das Ende der Lamelle (300) eingreift und der als Rotationswelle der Lamelle (300) dient,
**dadurch gekennzeichnet, dass** es die folgenden Operationen umfasst:
- Installieren der Vorsprünge (510) der Kurbeln in den Bohrungen der Profile (100 und 200),
- Befestigen der Kurbeln (500) an den Lamellen (300),
- Installieren der Antriebsstange (400) in dem Profil (100),
- Bringen einer ersten Lamelle (300) in eine geschlossene Position,
- Verschrauben der selbstbohrenden Schraube (600) mit der Antriebsstange (400) unter Verwendung der Bohrung (520) des zweiten Endes der Kurbel (500) als Positionierungsschablone,
- Weiterverschrauben bis der Kopf (620) der Schraube (600) an der Antriebsstange (400) anliegt und Positionieren des Kopfes (620) als Schwenkzapfen der Kurbel (500).

## Claims

1. Jalousie device (D) comprising a frame of profiles with two opposite profiles (100, 200) which, when pierced with coaxial bores, support and rotationally guide the shafts of a plurality of rotating slats (300),
at least one of the two opposite profiles accommodating a driver bar (400) sliding inside the profile (100),
a crank (500) connecting each shaft of a slat (300) to the said driver bar (400),
the said crank (500) forming an arm with two ends of which:
- a first end is secured to the shaft of the slat (300),
- a second end is pierced with an orifice (520) in which there engages a screw (600) comprising a shank (610) and a cylindrical head (620), **CHARACTERIZED IN THAT** the screw is fixed to the driver bar (400) by self-drilling, the head (620) having a diameter which is less than the diameter of the said orifice (520) such that the said head (620) serves as a rotational shaft for the second end of the crank (520).

2. Device (D) according to Claim 1, **CHARACTERIZED IN THAT** the said screw (600) comprises a surface (621) below the head (620) that is preformed with a serration.

3. Device (D) according to Claim 1, **CHARACTERIZED IN THAT** the said first end of the crank (500) comprises a bore cooperating with a shaft secured to the slat (300) so as to be fixed thereto.

4. Device (D) according to Claim 1, **CHARACTERIZED IN THAT** the said first end of the crank (500) is preformed with a projection (510) on which the end of the slat (300) engages and which serves as a rotational shaft for the slat (300).

5. Device (D) according to Claim 4, **CHARACTERIZED IN THAT** the said projection (510) adopts a split square profile which is introduced into a hollow web (310) of corresponding square profile preformed in the slat (300) for purposes of positioning and driving, the split square profile spreading out in the hollow web under the action of a screw (530) for tightening purposes.

6. Device (D) according to Claim 1, **CHARACTERIZED IN THAT** the said driver bar (400) adopts a U-shaped profile between the branches of which the self-drilling screw (600) is screwed.

7. Method for mounting a jalousie device (D) according to Claim 1, comprising a frame of profiles with two opposite profiles (100 and 200) which, when pierced with coaxial bores, support and rotationally guide the shafts of a plurality of rotating slats (300),
at least one of the two opposite profiles accommodating a driver bar (400) sliding inside the profile (100),
a crank (500) connecting each shaft of a slat (300) to the said driver bar (400),
the said crank (500) forming an arm with two ends:
- a first end secured to the shaft of the slat (300),
- a second end being pierced with an orifice (520) in which there engages a screw (600) which is fixed to the driver bar (400) by self-drilling, the screw comprising a shank (610) and a head (620), the latter having a diameter which is less than the diameter of the said orifice (520) such that the head (620) serves as a rotational shaft for the second end of the crank (500),
the said first end of the crank (500) being preformed with a projection (510) on which the end of the slat (300) engages and which serves as a rotational shaft for the slat (300),
**CHARACTERIZED IN THAT** it comprises the following operations:
- installing projections (510) of the cranks in the bores of the profiles (100 and 200),
- fixing the cranks (500) onto the slats (300),
- installing the driver bar (400) in the profile (100),
- placing a first slat (300) in a closed position,
- screwing the self-drilling screw (600) to the driver bar (400) by using the bore (520) of the second end of the crank (500) as a positioning template,
- continuing screwing until the head (620) of the screw (600) bears on the driver bar (400) and positioning the head (620) as a crankpin for pivoting the crank (500).
